# EUROPÄISCHE PATENTSCHRIFT

(11) **EP 0 897 275 B1**
(45) Veröffentlichungstag und Bekanntmachung des Hinweises auf die Patenterteilung: **06.02.2002**
(21) Anmeldenummer: 97921717.1
(22) Anmeldetag: 23.04.1997
(51) Int. Cl.: A45D 2/00, A45D 7/00

(54) **HAARFORMGERÄT UND VERFAHREN ZUM FORMEN DER HAARE**
HAIR STYLING DEVICE AND PROCESS
APPAREIL POUR ONDULER OU BOUCLER LES CHEVEUX ET PROCEDE APPROPRIE

(30) Priorität: 10.05.1996 DE 19618876; 10.07.1996 US 677700
(43) Veröffentlichungstag der Anmeldung: 24.02.1999
(73) Patentinhaber: Braun GmbH, Kronberg (DE)
(72) Erfinder: HENNINGER, Friedrich, D-65779 Kelkheim (DE); JANOUCH, Peter, D-60433 Frankfurt (DE); LIEBENTHAL, Dieter, D-63477 Maintal 1 (DE); JUNG, Robert, D-61169 Friedberg (DE); KERN, Heinz, D-61462 Königstein (DE)
(74) Vertreter: Vorbeck, Wolfgang Ernst August, Dr.
(86) Internationale Anmeldenummer: EP9702064
(87) Internationale Veröffentlichungsnummer: WO9742848

(56) Entgegenhaltungen:
- EP-A- 0 273 538
- DE-A- 3 215 232
- FR-A- 2 533 424
- GB-A- 504 334
- US-A- 1 847 401
- US-A- 3 660 634
- US-A- 3 735 768
- US-A- 3 955 064
- PATENT ABSTRACTS OF JAPAN vol. 018, no. 648 (C-1284), 8.Dezember 1994 & JP 06 253922 A (SHIGEAKI KOBAYASHI), 13.September 1994,

## Beschreibung

Die vorliegende Erfindung betrifft ein Haarformgerät nach den Merkmalen des Oberbegriffs des Anspruchs 1.

Vorrichtungen und Verfahren sind aus dem Stand der Technik mehrfach bekannt. So offenbart beispielsweise die EP 0 021 224 B1 eine Haarbehandlungsvorrichtung in Form eines Gaslockenstabes. Dieser besteht aus einem länglichen Griffteil und einem Heizteil, das sich an das Griffteil anschließt. An dem Griffteil ist weiterhin ein Andruckmittel in Form einer schwenkbaren Haarhalteklammer vorgesehen. Zum Formen der Haare, insbesondere zum Locken oder Wellen von Haaren, wird das Ende einer Haarsträhne, d.h. die Haarspitzen, zwischen Wickelkörper und der Haarhalteklammer eingelegt und geklemmt. Anschließend wird die Haarsträhne von den Haarspitzen zum Haaransatz auf den erwärmten Wickelkörper aufgewickelt. Nach einer Einwirkzeit wird die Haarhalteklammer von dem Wickelkörper gelöst und die gelockte bzw. gewellte Haarsträhne von dem Wickelkörper abgezogen.

Aus der DE 32 15 232 A1 ist ein weiteres Verfahren zur Umformung einer Haarsträhne durch Erwärmung und ein Haarumformgerät hierfür der obengenannten Art bekannt. Dabei wird die von einem Luftgebläse gelieferte Luft teilweise über eine Heizwicklung einer Warmluftkammer eines zylindrischen Wickelkörpers zugeführt und tritt durch radiale Warmluftaustrittsöffnungen wieder aus. Durch einen an der Heizwicklung vorbeigeführten Bypaßkanal gelangt Kühlluft in eine Kühlluftkammer des Wickelkörpers. Die zu formende Haarsträhne wird um den Wickelkörper gelegt, der wird dann von der Kopfhaut wegbewegt, wobei die Haarsträhne zunächst über die Außenwand der Warmluftkammer und anschließend über die Außenwand der Kühlkammer gleitet. Die Haarsträhne wird unmittelbar nacheinander erwärmt und gekühlt. Die dabei erzeugte Wellen- und/oder Lockenform ist abhängig vom Durchmesser des Wickelkörpers.

Eine weitere Schrift - DE-GM 77 26 363 - betrifft einen Ondulierstab mit einem elektrisch beheizbaren Stabelement und einer daran beweglich gelagerten Klappe von einer mit dem Stabelement zusammenpassenden negativen Querschnittsform und einem mit dem Stabelement verbundenen Griff.

Bei den nach dem Stand der Technik bekannten Haarformgeräten ist der Durchmesser bzw. die Form des beheizten Wickelkörpers bestimmend für die Lockenart bzw. für die Lokkenform, insbesondere für die Größe der jeweils erzielbaren Locken.

Aus der JP-06 253922 A ist weiterhin ein Haarformgerät bekannt, bei dem eine Haarsträhne zwischen dem Heizteil und einer nicht beheizten Klammer durchziehbar ist. Das Heizteil weist an seiner Spitze Formmittel und eine sich an das Formmittel anschließende schräge Fläche auf, wobei letztere zum unteren Teil hin zuläuft. Die Formgebung einer Haarsträhne erfolgt hier an dem am Heizteil angeordneten Formmittel und der sich anschließenden schrägen Fläche. Zwar können mit dem Formmittel auch im Durchmesser kleine Haarlocken geformt werden, die Haltbarkeit der Haarlocken kann aber zu Problemen führen.

Aufgabe der vorliegenden Erfindung ist es nun, ein gegenüber dem Stand der Technik verbessertes Haarformgerät und ein Verfahren, insbesondere zur Anwendung des Haarformgerätes anzugeben, welches eine gute Lockenformung ermöglicht, wobei der Durchmesser der Locken und somit die Lockenart bzw. Lockenform unabhängig vom Durchmesser des Heizteils herstellbar ist. Weiterhin soll die so hergestellte Locke oder Welle der Haarsträhne eine möglichst langanhaltende Form erhalten.

Erfindungsgemäß wird dies erreicht durch ein Haarformgerät mit den Merkmalen des Oberbegriffs des Anspruchs 1, wobei das Formelement als Formkante ausgebildet und die Formkante der Heizzone und der Kühlkörper der Formkante nachgeordnet ist, so daß eine zu formende Haarsträhne mittels der Heizzone erwärmbar, die erwärmte Haarsträhne an der Formkante umformbar und die umgeformte Haarsträhne am Kühlkörper abkühlbar ist. Zur Erzeugung einer speziellen Lockenform ist die Formkante an einem separaten Formmitel vorgesehen. Durch eine zueinander beabstandete Ausbildung des Heizteils und des Kühlkörpers ist eine getrennte Ausbildung einer warmen und einer kalten Zone des Haarformgerätes ermöglicht, ohne eine gegenseitige starke Beeinflussung der beiden Temperaturfelder zu erhalten. Durch die Ausbildung des Formelements als Formkante und deren Anordnung relativ zur Heizzone und zum Kühlkörper, wird ein Mittel angegeben, welches mit Vorteil in einfacher Weise die variable Gestaltung der Lockenart bzw. Lockenform ermöglicht und unabhängig von der Geometrie des Wickelkörpers bzw. des Heizteils ist.

Die Ausbildung des Heizteils kann somit vorteilhafterweise von beliebiger Geometrie sein, es sollte jedoch sichergestellt werden, daß eine gute Wärmeübertragung von dem Heizteil auf das umzuformende Haar stattfinden kann. Das Heizteil kann sowohl gas- als auch elektrisch beheizbar ausgeführt sein und sollte eine Erwärmung der Haare auf wenigstens Umformungstemperatur der Haare ermöglichen. Die so erwärmten Haare werden unmittelbar nach dem Verlassen der Heizzone an der erfindungsgemäßen Formkante geformt, indem die Haare an der Formkante umgelenkt und in gestrafftem Zustand - unter Spannung - über die Formkante gezogen werden. Diese so geformten, insbesondere gelockten oder gewellten Haare, werden anschließend einem der Formkante unmittelbar nachfolgenden Kühlkörper zugeführt, wobei dieser eine aktive, als auch eine passive, ohne Zuführung von Fremdenergie, betreibbarer Kühlkörper sein kann. Dabei werden die Haare nach dem Verlassen der Formkante ohne weitere Erwärmung unmittelbar abgekühlt und erhalten mit Vorteil eine verbesserte Haltbarkeit der Locken bzw. Wellen.

Das separate Formmittel kann dabei vorteilhafterweise mit dem Andruckmittel, insbesondere einer Halteklammer und/oder dem Kühlkörper verbunden sein. Dadurch können diese beiden Bauteile als eine Baugruppe ausgebildet werden, welche an dem Griffteil oder dem Heizteil befestigbar ist.

Vorteilhafterweise kann das Formmittel an einem Ende durch ein Drehgelenk, insbesondere ein federbelastetes Drehgelenk - ähnlich einer bekannten Haarhalteklammer - mit dem Griffteil oder dem Heizteil verbunden sein, so daß die Haare bequem zwischen dem Heizteil und dem schwenkbaren Formmittel einlegbar sind.

Der im Querschnitt im wesentlichen bogenförmige Verlauf der Formkante ist dabei besonders vorteilhaft für die Formung der Haare. Dieser Verlauf kann dabei insbesondere als Kreisbogen mit einem definierten Radius ausgebildet sein, über den die umzuformende Strähne herumgezogen wird; da auch ein polygonaler Querschnittsverlauf einen annähernd bogenförmigen Verlauf darstellen kann, ist vorteilhafterweise auch ein polygonaler oder ähnlicher Querschnitt der Formkante möglich.

In einer besonders vorteilhaften Ausbildung der Formkante wird ein Radius größer 0,1 mm vorgeschlagen, der insbesondere zwischen 0,5 und 5 mm liegt. Es ist selbstverständlich, daß hier nicht nur ein kreisbogenförmiger Verlauf als solcher mit einem entsprechenden Radius ausgebildet sein muß, sondern daß auch ein polygonaler oder ähnlicher Verlauf mit einem dem Radius vergleichbaren Maß größer 0,1 mm gemeint ist. Formhilfen mit einem Radius von z. B. 0,5 mm ergeben vorteilhafterweise kleine Lockendurchmesser, dagegen sind mit Radien von z. B. 3 mm große Lockendurchmesser herstellbar. Bei Formkanten mit einem Radius größer 5 mm werden keine Locken, jedoch Wellen in den Haaren erzeugt. Durch die Ausbildung der Formkante mit einem Radius größer 0,1 mm wird vorteilhafterweise eine reversible Formung der Haare ermöglicht, ohne eine Schädigung der Haare zu verursachen, welche beispielsweise durch eine scharfkantige Formkante entstehen würde.

In einer weiteren Ausbildung der Erfindung ist die Formkante im wesentlichen parallel zur Hauptachse des Haarformgerätes angeordnet. Dabei wird von einer im wesentlichen geradlinig ausgebildeten Formkante ausgegangen. Durch diese Ausbildung wird vorteilhafterweise eine wirksame und im Aufbau einfache Anordnung der Formkante angegeben. Das Andruckmittel und das Heizteil weisen dabei ebenfalls eine im wesentlichen längliche Erstrekkung auf. Es sind jedoch auch andere Ausbildungsformen des Andruckmittels und des Heizteils möglich.

Die Tangenten der Formkante sind so angeordnet, daß sie sich unter einem Winkel kleiner 180° schneiden. Dadurch wird einerseits eine geringe Umlenkung der Haare erzeugt, welche über eine Formkante mit einem stumpfen Winkel, beispielsweise 150° gezogen werden. Bei einer Ausbildung der Formkante mit einem spitzen Winkel, beispielsweise 30°, werden die umzuformenden Haare vorteilhafterweise stark umgelenkt, wenn sie über die Oberfläche der Formkante herumgezogen werden. Die Tangenten der Formkante können auch einen Winkel von 0° einschließen, d. h. parallel zueinander angeordnet sein, wenn die Formkante beispielsweise an der Stirnseite eines schmalen Blechs angeordnet ist und im Querschnitt einen halbkreisförmigen Verlauf aufweisen.

Durch ein Andruckmittel wird eine Andruckkraft auf die umzuformenden Haare erzeugt, welche zwischen dem Heizteil und dem Andruckmittel einlegbar sind. Dadurch wird zum einen eine gute Wärmeübertragung von dem Heizteil auf die Haare und zum anderen eine Klemmkraft auf die umzuformenden Haare erzeugt. Diese Klemmkraft wirkt als Rückhaltekraft der vom Benutzer aufgebrachten Zugkraft entgegen, mit der das Haarformgerät relativ zu den Haaren bewegt wird.

Die Formkante selbst kann an dem Andruckmittel vorgesehen sein, wobei dieses als eine im wesentlichen bekannte Formklammer ausgebildet ist. Dadurch wird vorteilhafterweise eine einfache Anordnung der Formkante vorgeschlagen, welche keine weiteren Mittel an dem Haarformgerät mehr erforderlich macht als solche, welche schon bereits vorhanden sind. Die Formklammer ist insbesondere als relativ zum Griff und/oder zum Heizteil bewegliche Formklammer ausgebildet und beispielsweise durch ein an sich bekanntes Drehgelenk mit dem Griffteil beweglich verbunden.

Durch eine im wesentlichen parallele Anordnung des Heizteils, der Formkante und/oder des Kühlkörpers können diese Bauteile vorteilhafterweise räumlich dicht zueinander angeordnet sein. Dadurch wird ein kurzer Weg der umzuformenden Haare von dem Heizteil über die Formkante zu dem Kühlkörper vorgeschlagen, wodurch eine gute Festigung der Locken ermöglicht wird.

### Temperaturfelder zu erhalten.

In einer Weiterbildung der Erfindung sind das Formmittel und der Kühlkörper fest miteinander verbunden und relativ beweglich zum Heizteil angeordnet. Dadurch kann vorteilhafterweise das Formmittel mit der Formkante und der Kühlkörper als eine Baugruppe ausgebildet sein, welche ein einfaches Einlegen der Haarsträhne in den Zwischenraum zwischen Heizteil und Formmittel ermöglicht.

In einer besonderen Ausbildung des Kühlkörpers ist dieser aus einem Werkstoff mit guter Wärmeleitung, beispielsweise Aluminium oder einem ähnlichen Werkstoff, hergestellt oder er besteht aus einem Aluminiumhohlkörper mit einer Paraffinfüllung. Dadurch wird vorteilhafterweise eine gute Kühlwirkung des Kühlkörpers vorgeschlagen, um die zuvor erwärmten Haare nach dem Umformen wirksam zu kühlen bzw. die Locken "einzufrieren".

Zur Verstärkung der Kühlwirkung wird vorgeschlagen, den Kühlkörper mit einer wärmeleitenden Beschichtung zu versehen und/oder Kühlrippen auszubilden. Dadurch wird eine vorteilhafterweise gute Wärmeableitung des Kühlkörpers sichergestellt.

In einer besonderen Ausbildung des Kühlkörpers ist dieser als aktiv kühlbarer Kühlkörper vorgesehen. Dies kann beispielsweise durch Kühlluft erfolgen, welche in dem Griffteil des Haarformgerätes erzeugbar ist. Alternativ kann die Kühlung auch durch ein Peltier-Element oder ein ähnliches Bauteil erzeugt werden. Dadurch wird vorteilhafterweise eine stärkere Abkühlung der zuvor erwärmten Locken und somit eine stabilere Lockenformung erreicht.

In einer weiteren Ausbildung des Haarformgerätes weist das Heizteil und/oder das Formmittel auf der Außenseite Führungs- und/oder Abstandsmittel auf. Diese Mittel sind insbesondere als Rippen ausgebildet und ermöglichen vorteilhafterweise zum einen eine Führung der um das Vorderteil des Gerätes herumlegbaren Haarsträhnen und zum anderen sichert es als Abstandsmittel den Benutzer vor der Berührung mit der warmen Oberfläche des Heizteils.

Die Rippen sind im wesentlichen quer zur Hauptachse des Gerätes angeordnet, so daß jeweils zwei benachbarte Rippen einen das Heizteil und/oder das Formmittel umlaufenden Kanal bilden, in welchen vorteilhafterweise die umzuformende Haarsträhne einfach einlegbar ist.

Wenigstens eine Rippe des Haarformgerätes ist als Begrenzungsrippe vorgesehen, so daß die um das Heizteil und/oder das Formmittel herumgeführte Haarsträhne durch diese Rippe gegen ein Abrutschen von dem Heizteil und/oder dem Formmittel vorteilhafterweise gesichert wird.

In einer besonderen Ausbildung des Haarformgerätes sind die beiden äußeren Rippen als Begrenzungsrippen ausgebildet, so daß diese die übrigen Rippen an Heizteil und/oder Formmittel in einer Ebene quer zur Hauptachse des Gerätes zumindest bereichsweise überragen. Dadurch ist eine Führung der um einen Bereich des Haarformgerätes herumlegbaren Haarsträhne erreicht, so daß die Strähne weder über die Spitze nach vorne noch über das Griffteil des Gerätes nach hinten hinausrutschen kann.

Vorzugsweise sind die Rippen an wenigstens einem Bauteil, insbesondere dem Heizteil bogenförmig, gewellt oder pfeilförmig ausgebildet. Durch diese Ausbildung der Rippen wird mit Vorteil erreicht, daß die um dieses Bauteil herumführbare Haarsträhne eine größere Reibung erfährt als an dem anderen Bauteil, insbesondere dem Formmittel. Dadurch soll vermieden werden, daß der Benutzer die Haarsträhne über die Außenseite des Heizteils hinwegzieht.

In einer besonderen Ausbildung sind diese Rippen am Heizteil im wesentlichen parallel zur Hauptachse des Gerätes angeordnet. Dadurch soll vorteilhafterweise eine sowohl optische Sperre als auch ein mechanisches Hindernis, insbesondere durch erhöhten Reibwiderstand beim Benutzer erzeugt werden, so daß dieser die Haare eben nicht über die Außenseite des Heizteils zieht.

Besonders vorteilhaft sind die Rippen, insbesondere die Rippen des Heizteils, welche im wesentlichen parallel zur Hauptachse des Gerätes angeordnet sind, auch im wesentlichen radial zur Hauptachse des Gerätes angeordnet. Damit erstrecken sich diese Rippen im wesentlichen senkrecht von der Außenfläche des Gerätes, insbesondere des Heizteils weg.

Wenigstens eine der beiden äußeren Rippen ist auch als Begrenzungsrippe ausgebildet, so daß diese eine bzw. beide äußeren Rippen die dazwischenliegenden inneren Rippen zumindest bereichsweise in im wesentlichen radialer Richtung überragen. Somit ist vorteilhafterweise eine optische Unterscheidung der beiden äußeren Begrenzungsrippen von den dazwischenliegenden inneren Rippen gegeben.

Besonders vorteilhaft ist die wenigstens eine Begrenzungsrippe flügelartig ausgebildet, wobei das dem Griffteil zugewandte hintere Ende der Begrenzungsrippe höher ist als das dem Griffteil abgewandte vordere Ende der Begrenzungsrippe. Dadurch ist eine einfache Anpassung der Begrenzungsrippe an die unterschiedlichen Querschnittsflächen des Haarformgerätes vorgeschlagen und es werden überstehende Ecken und Kanten der Begrenzungsrippe vermieden.

In einer besonderen Weiterbildung der Erfindung weist das Heizteil unmittelbar neben der Heizzone wenigstens eine Längsrippe auf, welche im wesentlichen parallel zur Hauptachse des Gerätes angeordnet ist und welche die mit dem Andruckmittel korrespondierende Oberfläche des Heizteils zumindest Bereichweise in radialer Richtung überragt. Damit wird eine konstruktive und optische Unterbrechung der Heizzone vorgeschlagen, wobei die korrespondierenden Oberflächen der Heizzone und des Andruckmittels im wesentlichen eine kongruente Form aufweisen, so daß das Andruckmittel direkt auf die Heizzone andrückbar ist. Durch diese Unterbrechung der Oberfläche der Heizzone durch die wenigstens eine Längsrippe wird vorteilhafterweise eine Umlenkung der zwischen das Heizteil und das Andruckmittel eingelegten Haare erreicht, so daß diese von dem Heizteil weggeführt werden.

Besonders vorteilhaft ist die mit dem Andruckmittel korrespondierende Oberfläche des Heizteils in einer Ebene im wesentlichen senkrecht zur Hauptachse des Gerätes derart ausgebildet, daß ein mittlerer Bereich einen im wesentlichen konvexen Verlauf aufweist, und sich an diesen wenigstens ein äußerer Bereich mit einem im wesentlichen konkaven Verlauf anschließt, wobei der äußere Bereich durch die Längsrippe gebildet wird. Dadurch wird eine besonders wirksame Ablenkung bzw. Führung der Haarsträhne von der Heizzone weg vorgeschlagen.

In einer Weiterbildung der Erfindung ist die Klammer schwenkbar an dem Formmittel, insbesondere dem Kühlkörper gelagert. Dadurch wird eine weitere Bewegungsmöglichkeit der Klammer angegeben, welche vorteilhafterweise eine Ausgleichsbewegung zwischen Klammer und Heizteil ermöglicht.

Die Schwenkachse der Klammer ist dabei im wesentlichen parallel zur Längsachse von Kühlkörper und/oder Heizteil und somit auch im wesentlichen parallel zur Hauptachse des Gerätes angeordnet. Die Klammer kann somit vorteilhafterweise an ihren beiden stirnseitigen Enden über Schwenkbolzen in dem Kühlkörper schwenkbar gelagert sein. Dadurch wird eine vorteilhafterweise gleichmäßige Andruckraft der Haare über die gesamte Andruckfläche des Heizteils erreicht.

Die Klammer ist weiterhin in einer Ebene quer zu ihrer Längsachse betrachtet im wesentlichen spiegelsymmetrisch ausgebildet und die Schwenkachse liegt bevorzugt in der Symmetrieebene. Dadurch wird vorteilhafterweise eine gleichmäßige Schwenkbewegung der Klammer nach beiden Seiten der Symmetrieebene ermöglicht.

In einer besonderen Ausgestaltung der Erfindung wird vorgeschlagen, daß das Gerät, insbesondere das Griffteil in einer Ebene senkrecht zu seiner Hauptachse eine im wesentlichen elliptische, ovale oder ähnliche Außenkontur aufweist. Durch diese Ausbildung der Griffschale wird vorteilhafterweise erreicht, daß der Griff besser in der Hand des Benutzers liegt und dieser es als unbequem empfindet, das Haarformgerät um seine Längsachse zu drehen. Diese Ausgestaltung des Griffteils soll weiterhin die neuartige Handhabung dieses Gerätes unterstützen, welche sich von der Benutzung bislang bekannter Haarformgeräte spürbar unterscheidet, insofern, daß das Gerät eben nicht um seine Längsachse gedreht, sondern vom Haaransatz des Benutzers geradlinig weggezogen wird.

In einer weiteren Ausbildung wird vorgeschlagen, daß das Heizteil und das Formmittel entlang der Hauptachse des Gerätes eine im wesentlichen konstante Querschnittsfläche aufweist und diese Querschnittsfläche kleiner ist als die Querschnittsfläche des vorderen Endbereichs des Griffteils. Dadurch wird vorteilhafterweise eine deutliche Trennung zwischen dem Haarbehandlungsteil mit Heizteil und Formmittel einerseits sowie dem Griffteil andererseits gegeben. Weiterhin ist durch die flächenmäßig große Ausbildung des Griffteils ein guter, fester und sicherer Griff des Gerätes für den Benutzer gegeben.

Die Querschnittsfläche des Griffteils nimmt vom vorderen zum hinteren, freien Ende des Griffs kontinuierlich ab, so daß vorteilhafterweise auch hierdurch ein angenehmeres, ergonomisches Greifen des Gerätes durch den Benutzer ermöglicht wird.

In einer besonderen Weiterbildung der Erfindung sind zwei Formelemente mit je mindestens einer, insbesondere zwei Formkanten, vorgesehen, wobei die einander gegenüberliegenden Oberflächen der Formelemente einen Klemmbereich zur Aufnahme und Führung der zu formenden Haare bilden. Dabei ist im Klemmbereich an wenigstens einem der beiden Formelemente eine Heizzone vorgesehen. Damit wird vorteilhafterweise ein Haarformgerät angegeben, welches durch seine im wesentlichen symmetrische Ausbildung eine besonders einfache Handhabung des Gerätes ermöglicht. Die zu formende Haarsträhne kann von jeder beliebigen Seite in den Klemmbereich zwischen den beiden Formelementen eingelegt und um jede beliebige Formkante herumgezogen werden. Die Handhabung des Gerätes durch den Benutzer erfolgt somit automatisch richtig, d. h. die zu formende Haarsträhne wird zunächst erwärmt, die so erwärmte Haarsträhne wird an der Formkante geformt und anschließend in der Abkühlzone abgekühlt.

In einer Weiterbildung ist wenigstens ein erstes der beiden Formelemente als Andruckmittel ausgebildet und relativ beweglich, insbesondere schwenkbar zu dem zweiten Formelement an dem Griffteil gelagert. Somit wird vorteilhafterweise auch nur ein bewegliches Formelement benötigt, welches die zu formenden Haare an das korrespondierende Formelement andrückt.

Vorteilhafterweise ist wenigstens ein erstes der beiden Formelemente als Heizteil ausgebildet, welches eine Heizzone aufweist und somit direkt beheizbar ist. Damit wird eine kostengünstige Ausführung des Haarformgerätes vorgeschlagen, da lediglich ein Heizelement benötigt wird. Eine schnellere Wärmeeinbringung in die zu formenden Haare wird dadurch erreicht, daß beispielsweise in beiden Formelementen ein Heizteil vorgesehen ist, welches das erste und das zweite Formelement direkt beheizt.

In einer besonderen Weiterbildung besteht ein zweites Formelement aus einem wärmeleitfähigen Werkstoff und ist nach dem Andrücken auf das erste direkt beheizbare Formelement mittels Kontaktwärme durch das erste Formelement indirekt beheizbar. Damit wird vorteilhafterweise in dem zweiten Formelement keine direkte aktive Heizung benötigt. Beide Formelemente erwärmen sich jedoch in relativ kurzer Zeit, so daß eine in den Klemmbereich eingelegte Strähne beidseitig und gleichmäßig erwärmbar ist.

Das Formelement weist auf der seiner Heizzone abgewandten Außenseite eine Abkühlzone auf, so daß in einem einzigen Formelement sowohl eine Heizzone, eine Formkante und eine Abkühlzone vorgesehen ist. Dadurch wird eine besonders platzsparende Lösung des Haarformgerätes vorgeschlagen.

Die Abkühlzone besteht aus einem entweder aktiv oder auch passiv kühlbaren Kühlkörper, welcher die zur Stabilisierung der Locken bzw. Wellen erforderlichen Temperaturdifferenz zwischen der Heizzone und der Abkühlzone sicherstellt.

Zwischen dem Heizteil und dem Kühlkörper eines Formelementes ist eine thermische Entkopplung vorgesehen, welche beispielsweise als ein thermischer Isolator ausgebildet ist. Dadurch wird ein erforderlicher Temperaturgradient auf geringstem Bauraum ermöglicht.

Vorteilhafterweise ist der Klemmbereich zwischen den beiden Formelementen als ebener Spalt ausgebildet, dessen Erstreckungsrichtung im wesentlichen parallel zur Hauptachse des Gerätes verläuft. Durch diese im wesentlichen symmetrische Ausbildung des Klemmbereiches wird eine Form vorgeschlagen, welche einerseits unabhängig von der Richtung der Zugbewegung des Gerätes durch das Haar und andererseits unabhängig von der Richtung der Drehbewegung des Gerätes um seine eigene Achse einen konstanten Reibwiderstand zwischen dem Haar und den Formelementen sicherstellt.

In einer Ebene, welche im wesentlichen senkrecht zur Hauptachse des Gerätes verläuft, ist an beiden Enden des Spaltes und/oder auch an beiden Formelementen je eine Formkante angeordnet. Damit wird vorteilhafterweise eine geometrische Ausbildung des Haarformgerätes vorgeschlagen, welche unabhängig von der Bewegungsrichtung des Gerätes im Haar und von der Richtung der Drehbewegung des Gerätes zu dem gewünschten Ergebnis führt, nämlich stabile Locken bzw. Wellen in dem zu formenden Haar zu erzeugen.

In einer besonderen Ausbildung der Erfindung, welche auch eine eigenständige Erfindung sein kann, wird ein Verfahren zum Umformen der Haare vorgeschlagen, wobei man die Haare in einer Heizzone erwärmt, in einer Abkühlzone abkühlt und mittels eines Formelements umformt. Dabei wird erfindungsgemäß die zu formende Haarsträhne zunächst in der Heizzone erwärmt, die so erwärmte Haarsträhne danach an einer vom Heizteil separaten Formkante, die das Formelement bildet, umgeformt und die so umgeformte Haarsträhne anschließend in einer Abkühlzone abgekühlt wird.

Für die Lockenformung ist es erforderlich, daß eine Relativbewegung zwischen den erwärmten Haaren und der erfindungsgemäßen Formkante stattfindet. Bei den bislang bekannten Verfahren zum Formen von Haaren werden meist die Haarspitzen zwischen dem Andruck- und dem Heizmittel eingeklemmt und es erfolgt eine Bewegung von den Spitzen zum Haaransatz hin, üblicherweise durch Aufwickeln der Haare auf einen Wickelkörper. Im Unterschied dazu ist mit dem vorliegenden erfindungsgemäßen Verfahren eine Bewegung vom Haaransatz zu den Haarspitzen vorgeschlagen, wobei die erwärmten Haare bei dieser Bewegung um die Formkante herumgezogen werden. Erfindungswesentlich ist dabei, daß die erwärmten Haare unmittelbar nach dem Verlassen der Heizzone an der erfindungsgemäßen Formkante geformt werden, indem sie an der Formkante umgelenkt und in einem gestrafften Zustand - unter Spannung - über die Formkante gezogen werden. Diese so geformten, insbesondere gelockten oder gewellten Haare werden dann anschließend in einer der Formkante unmittelbar nachfolgenden Abkühlzone abgekühlt, wobei diese eine aktive, als auch eine passive, ohne Zuführung von Fremdenergie, betreibbare Abkühlzone ist. Dabei werden die Haare nach dem Verlassen der Formkante ohne weitere Erwärmung unmittelbar abgekühlt und erhalten mit Vorteil eine verbesserte Haltbarkeit der Locken bzw. Wellen.

Die Haare werden in der Heizzone vorteilhafterweise auf wenigstens Umformtemperatur erwärmt, wobei die Umformungstemperatur - auch Glastemperatur Tg genannt - beispielsweise bei ca. 30 % relativer Feuchte im Haar ca. 120° C beträgt.

Zur Erzeugung der erforderlichen Spannung im Haar werden diese zwischen einem Andruckmittel und einem Heizteil eingelegt, damit wird eine Klemmkraft auf die umzuformenden Haare ausgeübt und beim Ziehen der erwärmten Haare um die Formkante herum, wird dabei eine Längsseite der Haare gedehnt. Damit wird vorteilhafterweise eine stabile Lockenbildung der Haare ermöglicht. Der Effekt der Lockenbildung ist dabei umso stärker, je größer die Dehnung der Haare ist. Von Vorteil ist ferner bei dem hier vorgeschlagenen Verfahren, daß Art und Größe der erzeugten Locken bzw. Wellen nicht von der Größe, insbesondere dem Durchmesser eines Wickelkörpers abhängig sind, sondern allein durch die an der Formkante erzeugte einseitige Dehnung der Haare. Die der Formkante zugewandten Längsseiten der Haare, d. h. die Seite der Haare, welche unmittelbar über die Formkante gezogen wird, erfährt dabei eine Stauchung und unterstützt somit die auf der gegenüberliegenden Längsseite der Haare stattfindende Dehnung.

In einer besonders vorteilhaften Ausbildung der Erfindung werden die der Formkante abgewandten Längsseiten der Haare um wenigstens ein Prozent gedehnt. Somit wird eine wirksame Lockenformung unabhängig vom Durchmesser eines Wickelkörpers ermöglicht. Die Veränderung der Haare bei einer Dehnung bis unterhalb ca. 30% ist vorteilhafterweise vollständig reversibel, so daß keine Schädigung der an einer Formkante gedehnten Haare stattfindet.

Die dem Heizteil zugewandten Längsseiten der Haare werden um die Formkante herumgezogen, an der Formkante gedehnt und erzeugen mit Vorteil die vom Benutzer gewünschten Locken.

Alternativ dazu können auch die dem Heizteil abgewandten Längsseiten der Haare an der Formkante umgelenkt und gedehnt werden. Vorteilhafterweise ist auch somit eine Lockenbildung der Haare möglich.

Damit eine gute Lockenbildung erreicht wird, werden die Haare in einem gestrafften Zustand über die Formkante gezogen. Dies erfolgt dadurch, daß die Haare zwischen dem Andruckmittel und dem Heizteil geklemmt werden und somit eine Haltekraft auf die Haare aufgebracht wird. Diese Haltekraft wirkt der Zugkraft entgegen, welche der Benutzer durch eine Bewegung des Haarformgerätes relativ zu den Haaren erzeugt. Durch diesen gestrafften Zustand der Haare wird vorteilhafterweise die Lockenbildung begünstigt.

Die Bewegungsrichtung der Haare hinter der Formkante, d. h. nach dem Verlassen der Formkante, verläuft gleich- oder gegensinnig zu der Bewegungsrichtung vor der Formkante, d. h. vor dem Erreichen der Formkante. Eine gleichsinnige Bewegungsrichtung vor und hinter der Formkante ermöglicht eine gleichmäßigere und vorteilhafterweise niedrigere Zugkraft der Haare; eine Umlenkung der Bewegungsrichtung der Haare an einer Formkante erfordert eine höhere Zugkraft und erzeugt eine vorteilhafterweise stärkere Lockenformung der Haare.

In einer besonderen Ausbildung der Erfindung wird vorgeschlagen, die Haare nach dem Dehnen abzukühlen, indem die gelockten Haare an einem Kühlkörper entlangbewegt, insbesondere gezogen werden. Somit ist vorteilhafterweise eine gute Formung durch ein "Einfrieren" der Locken ermöglicht.

Ein besonders gutes Formergebnis wird dadurch erreicht, daß die gedehnten Längsseiten der Haare dem Kühlkörper abgewandt und in dieser Lage um den Kühlkörper herumgezogen werden.

Durch die Relativgeschwindigkeit zwischen der Formkante und den umzuformenden Haaren ist die Lockenform beeinflußbar. So ergibt ein langsames Führen zwischen Formkante und Haaren vorteilhafterweise eine eng geformte Locke, während durch ein schnelles Führen eine großzügig geformte Locke erzeugbar ist.

Die Oberflächentemperatur des Kühlkörpers beträgt kleiner oder gleich 85°C , so daß mit Vorteil eine stabile Formung der Locken erreicht wird. Da die Umformungstemperatur der menschlichen Haare bei ca. 30 % relativer Feuchte im Haar ca. 120°C beträgt, ist durch die Ausbildung der Oberflächentemperatur des Kühlkörpers von 85°C oder weniger eine ausreichende Temperaturdifferenz gegeben, um die zuvor erzeugten Locken ausreichend zu stabilisieren.

Mit dem erfindungsgemäßen Verfahren kann vorteilhafterweise glattes Haar wirksam nahezu vom Haaransatz bis zu den Haarspitzen gelockt werden, ohne einen Wickelkörper zu verwenden, welcher für Verfahren nach dem Stand der Technik bislang erforderlich war. Ferner ist der mit diesem Verfahren erzielbare Verformungsvorgang der Haare reversibel.

Für eine besonders vorteilhafte Anwendung des Verfahrens wird vorgeschlagen, daß man die Haare in den Klemmbereich zwischen den beiden Formelementen einlegt, anschließend das Gerät in beliebiger Richtung um seine Hauptachse soweit dreht, daß die Haare wenigstens bereichsweise an dem Kühlkörper anliegen und schließlich das Haarformgerät vom Kopf eines Benutzers wegbewegt, so daß die erwärmten Haare an der Formkante geformt und die so geformten Haare an dem Kühlkörper abgekühlt werden. Bei Verwendung eines Gerätes mit zwei Formelementen ist das Formergebnis der Locken bzw. Wellen unabhängig von der Drehrichtung des Gerätes um seine Hauptachse. Ein Benutzer kann die zu formende Haarsträhne von jeder Seite in den Klemmbereich einlegen und auch das Haarformgerät in jede beliebige Richtung um seine Hauptachse drehen, so daß das erwärmte Haar an der Formkante geformt und dann anschließend an dem Kühlkörper abgekühlt wird.

Weitere Merkmale, Vorteile und Anwendungsmöglichkeiten der Erfindung ergeben sich aus der nachfolgenden Beschreibung von Ausführungsbeispielen, die in den Zeichnungen näher dargestellt sind. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen und der Rückbeziehung.

Es zeigt:
- Fig. 1: ein Heizteil mit einem Andruckmittel mit einer Formkante und einer zu formenden Haarsträhne im Querschnitt,
- Fig. 2: eine erfindungsgemäße Anordnung gemäß Fig. 1, jedoch mit einem Kühlkörper,
- Fig. 3: Detail 4 gemäß Fig. 1 in vergrößerter Darstellung,
- Fig. 4: ein Haarformgerät mit einem Griffteil und einem Heizteil in der Unteransicht,
- Fig. 5: ein Haarformgerät gemäß Fig. 4 mit einem Formmittel in Seitenansicht,
- Fig. 6: ein Haarformgerät gemäß Fig. 5 in der Draufsicht,
- Fig. 7: ein Griffteil gemäß Schnitt 108 in Fig. 5 in vergrößerter Darstellung,
- Fig. 8: ein Griffteil gemäß Schnitt 109 in Fig. 5 in vergrößerter Darstellung,
- Fig. 9: ein Heizteil und Formmittel gemäß Schnitt 110 in Fig. 5 in vergrößerter Darstellung,
- Fig. 10: ein Haarformgerät in perspektivischer Darstellung,
- Fig. 11: ein Haarformgerät gemäß Fig. 10 in Unteransicht,
- Fig. 12: ein Haarformgerät mit flügelartig ausgebildeter Begrenzungsrippe in perspektivischer Darstellung,
- Fig. 13: ein Heizteil und ein Formmittel im Schnitt ähnlich der Darstellung in Fig. 9 jedoch in geöffneter Position,
- Fig. 14: zwei Formelemente, in im wesentlichen symmetrischer Ausbildung und in Schnittdarstellung und
- Fig. 15: ein Formmittel mit zwei Formelementen ähnlich der Abbildung in Fig. 14 in perspektivischer Darstellung.

Ein erfindungsgemäßes Haarformgerät (Fig. 1) besteht aus einem beispielsweise kreiszylindrischen Heizteil 6 und einem Andruckmittel, insbesondere einer Haarhalteklammer 8, welche durch einen nicht dargestellten Federmechanismus auf das Heizteil 6 gedrückt wird. Eine umzuformende Haarsträhne 2 ist vom Haaransatz 14 kommend zwischen dem Heizteil 6 und der Klammer 8 eingelegt und wird an der Andruckfläche 12 zwischen den beiden Bauteilen durch das Heizteil 6 auf Umformtemperatur des Haares erwärmt. Die Klammer 8 weist an ihrem einen Rand eine längliche Formkante 10 auf, um die die Strähne 2 herumgezogen wird. Durch eine Bewegung des Haarformgerätes durch den Benutzer in Richtung der Zugkraft 16 wird die erwärmte Strähne 2 zwischen dem Heizteil 6 und der Klammer 8 hindurchgezogen und nach dem Verlassen der Andruckfläche 12 wird die Strähne 2 an der Formkante 10 der Klammer 8 umgelenkt; dadurch erfolgt die Lockenformung der Strähne 2 vom Haaransatz 14 bis zur Haarspitze.

Eine besonders stabile Formung der Locken erreicht man, indem die Locken nach dem Umformen an einem Kühlkörper abgekühlt und die Locken "eingefroren" werden. Dazu wird ein Haarformgerät mit einem Aufbau entsprechend der Darstellung in Fig. 1 verwendet, welches aus einem Heizteil 6 und einer Klammer 8 mit einer Formkante 10 besteht. Ein Kühlkörper 30 kann dabei entsprechend der Darstellung in Fig. 3 oberhalb der Klammer 8 angeordnet und durch eine nicht dargestellte Verbindung mit der Klammer 8 befestigt sein. Klammer 8 und Kühlkörper 30 bilden dabei ein Formmittel 31. Der Kühlkörper 30 weist einen halbkreisförmigen Querschnitt auf und kann zur Verstärkung der Kühlwirkung in seinem oberen bogenförmigen Bereich mit Kühlrippen 32 ausgestattet sein. Der Kühlkörper 30 erstreckt sich dabei ebenfalls in länglicher Richtung parallel zum Heizteil 6 und zur Klammer 8. Bei einer Bewegung des Haarformgerätes in Bewegungsrichtung 34 wird die Strähne 2 zunächst an der Andruckfläche 12 erwärmt, anschließend an der Formkante 10 umgelenkt und abschließend an dem Kühlkörper 30 abgekühlt.

Die Haarsträhne 2 (Fig. 4) wird von der Klammer 8 im Bereich der Andruckfläche 12 auf das Heizteil 6 gedrückt und bei einer Bewegung des Heizteils 6 in Bewegungsrichtung 16 um die Formkante 10 herumgezogen. Dabei umschlingt die Haarsträhne 2 den nachfolgenden Randbereich der Klammer 8, welcher die Formkante 10 bildet. Für das Formergebnis der Locken der Haarsträhne 2 ist entscheidend, mit welchem Radius 36 die Formkante 10 versehen ist. Diese sollte einen Mindestradius von ca. 0,1 mm aufweisen, um ein Zerstören, insbesondere ein Brechen der Haare beim Umformen zu vermeiden. Die Strähne 2 kann dabei die Formkante 10 etwa im rechten Winkel umschlingen, wie in Fig. 4 gezeigt; der Umschlingungswinkel der Strähne 2 zu der Formkante 10 kann jedoch auch größer oder kleiner 90° ausgeführt sein, je nach dem welches Formergebnis beabsichtigt ist, d. h. ob kleine oder große Lockendurchmesser erzeugt werden sollen.

Wenn die Haarsträhne 2 um die Formkante 10 herumgezogen wird, wird die dem Heizteil 6 zugewandte Längsseite 38 der Haare gedehnt und die dem Heizteil 6 abgewandte Längsseite 40 der Haare wird gestaucht. Durch diese unterschiedliche Längenänderung der Haare wird die Lockenbildung erzeugt.

Ein erfindungsgemäßes Haarformgerät 50 (Fig. 5,6 und 7) besteht im wesentlichen aus einem Griffteil 54 mit einem Heizteil 52 und einem Formmittel 72. Das Griffteil 54 wiederum besteht aus einer mittleren Griffschale 64, einem Frontdeckel 62 und einer Endkappe 66, welche symmetrisch um die Hauptachse 70 angeordnet sind. Auf der Ober- und Unterseite des Griffteils sind Bedienelemente 68 vorgesehen. Das Heizteil 52 ist zwischen dem Frontdeckel 62 und der Spitze 56 mit Rippen 58 versehen, wobei jeweils benachbarte Rippen einen umlaufenden Kanal 59 bilden.

Die Rippen 76 des Formmittels 72 sind im wesentlichen senkrecht zur Hauptachse 70 angeordnet, während die Rippen 58 des Heizteils 52 eine zur Spitze 56 hin gerichtete pfeilförmige Ausbildung aufweisen. Nahe der Trennfuge 74 zwischen dem Heizteil 52 und dem Formmittel 72 sind an dem Heizteil 52 Längsstege 60 angeordnet.

Die vorderste und hinterste Rippe des Formmittels 72 sind als Begrenzungsrippen 78 ausgebildet und überragen das Formmittel 72 zumindest bereichsweise in Richtung des Heizteils 52.

Die Schnitte 108, 109 und 110 der Fig. 6 sind in den nachfolgenden Figuren beschrieben. Ein Schnitt 108 nahe der Endkappe 66 (Fig. 8) zeigt die ellipsenartige Ausbildung des Griffteils 54. Die Griffschale 64 zeigt an dieser Stelle eine kleinere Querschnittsfläche als nahe dem Frontdeckel 62. Die in der Griffschale 64 befindlichen Einbauteile sind der Einfachheit halber nicht dargestellt. An der Ober- und Unterseite des Griffteils 54 befinden sich die Bedienelemente 68 zum Ein- und Ausschalten des Gerätes, sowie zur Bedienung des Formmittels.

Bei einem Schnitt entlang der Linie 109 der Fig. 6 zeigt die Griffschale 64 (Fig. 9) eine im Vergleich zum Schnitt 108 größere Querschnittsfläche, welche vom hinteren Ende des Griffteils zu dem Frontdeckel des Griffteils kontinuierlich zunimmt.

Bei einem Schnitt entlang der Linie 110 in Fig. 6 erkennt man (Fig. 10) das untere Heizteil 52 und das obere Formmittel 72. Das Heizteil 52 ist mit den im wesentlichen in Umfangsrichtung verlaufenden Rippen 58 umgeben, welche mittels der Stifte 80 in radialer Richtung mit dem inneren Bereich des Heizteils 52 verbunden sind. Das Formmittel 72 besteht aus dem Kühlkörper 82 und der Begrenzungsrippe 78, welche den Kühlkörper 82 zumindest bereichsweise umgibt. Zwischen Heizteil 52 und Kühlkörper 82 ist ein Andruckmittel in Form der Klammer 84 angeordnet. Diese Klammer 84 ist an ihrem vorderen und hinteren stirnseitigen Ende mittels eines Schwenkbolzens in dem Kühlkörper 82 schwenkbar gelagert. Die Schwenkachse 86 liegt dabei in der Symmetrieebene 87 von Heizteil 52 und Formmittel 72. An den beiden seitlichen Enden der bügelförmigen Klammer 84 sind die Formkanten 88 erkennbar.

Das Haarformgerät 50 (Fig. 11) besteht im wesentlichen aus einem hinteren Griffteil 54 und einem Vorderteil 90, welches in das Heizteil 52 und das Formmittel 72 unterteilbar ist. Das Heizteil 52 ist an seinem hinteren Ende fest mit dem Griffteil 54 verbunden, während das Formmittel 72 an seinem hinteren Ende schwenkbar mit dem Griffteil 54 verbunden ist. Bei Betätigung des Bedienelements 68 auf der Oberseite des Gerätes 50 wird die Trennfuge 74 zwischen Heizteil 52 und Formmittel 72 soweit geöffnet, daß in diese keilförmige Öffnung bequem die umzuformenden Haare eingelegt werden können. Zur Formung der Haare wird das Formmittel 72 mittels des Bedienelementes 68 wieder auf das Heizteil 52 geschwenkt und so die dazwischen liegenden Haare an die Oberseite des Heizteils 52 gedrückt. Die Begrenzungsrippen 78 des Formmittels 72 ragen zahnförmig über die Formkante 88 hinaus und halten somit die umzuformenden Haare in dem Bereich des Formmittels 72, welches an seiner Außenseite mit den Rippen 76 versehen ist. Bei Benutzung des Haarformgerätes 50 werden die umzuformenden Haare somit zwischen Heizteil 52 und Formmittel 72 hindurchgezogen und anschließend an der Formkante 88 umgelenkt und über die Außenseite des Formmittels 72 zurückgeführt.

Das Heizteil 52 (Fig. 12) ist an seiner Außenseite - alternativ zu der in den Fig. 5 bis 10 gezeigten Ausbildung der Rippen 58 - mit Längsrippen 92 versehen. Diese sind zwischen der Spitze 56 und dem Frontdeckel 62 des Gerätes angeordnet und sollen ein Umwikkeln des Vorderteils 90 des Haarformgerätes mit einer Haarsträhne durch den Benutzer verhindern.

Das Heizteil 53 (Fig. 13) ist an seiner unteren Außenseite - ähnlich der Darstellung in Fig. 12 - mit Längsrippen 92 versehen. Die oberste der Längsrippen 92 ist als flügelartige Begrenzungsrippe 98 ausgebildet, wobei diese Begrenzungsrippe 98 unterschiedlich hoch ist. An ihrem vorderen Ende 100 nahe der Gerätespitze 56 ist die Höhe der Rippe 98 deutlich niedriger als an ihrem hinteren Ende 102 nahe dem Frontdeckel 62 des Gerätes. Das Formteil 72 sowie das Griffteil 54 entsprechen im wesentlichen den Darstellungen in den Fig. 11 und 12. Durch die unterschiedlichen Höhen der Begrenzungsrippe 98 ist diese zwischen der Spitze 56 und dem Frontdeckel 62 derart integriert, so daß keine Ecken und Kanten der Rippe 98 die Außenkontur des Gerätes überragen.

Das Heizteil 53 und das Formteil 72 (Fig. 14) sind in einem geöffneten Zustand gezeigt, so daß eine zu formende Haarsträhne in den Raum zwischen diesen beiden Bauteilen eingelegt werden kann. Das Formteil 72 besteht dabei im wesentlichen aus denselben Bauteilen wie das in Fig. 10 gezeigte Formteil, nämlich aus einem Kühlkörper 82 und einer Klammer 84 mit der Formkante 88. Das Heizteil 53 dagegen zeigt an seiner Unterseite eine Reihe von Längsrippen 92, welche sich im wesentlichen radial von dem Heizteil 53 nach außen wegerstrecken. Die beiden äußeren Längsrippen sind als Begrenzungsrippen 98 ausgebildet, welche die übrigen Rippen 92 in radialer Richtung nach außen überragen. Zu beiden Seiten der Oberseite des Heizteils 53, welche die Heizzone bildet, sind Längsrippen 104 dargestellt, welche sich im wesentlichen parallel zur Hauptachse des Gerätes erstrecken und die Oberfläche der Heizzone zumindest bereichsweise in radialer Richtung überragen. Die Oberseite des Heizteils 53 ist im wesentlichen in drei unterschiedliche Bereiche aufgeteilt, nämlich einen ersten mittleren Bereich 106, der einen im wesentlichen konvexen Verlauf aufweist. Zu beiden Seiten des mittleren Bereiches schließen sich zwei äußere im wesentlichen konkave Bereiche 105 und 107 an. Wird nun eine zu formende Haarsträhne in den Zwischenraum zwischen Heizteil 53 und Formteil 72 eingelegt und das Formteil 72 mit der Unterseite der Klammer 84 auf die Oberseite des Heizteils 53 angedrückt, so wird die zu formende Haarsträhne durch die beiden Längsrippen 104 um die Formkanten 88 herumgeführt und weist somit von dem Heizteil 53 nach außen weg. Damit wird die zu formende Haarsträhne zwangsläufig um die Formkante 88 herum "nach oben" zum Kühlkörper 82 hingeführt.

Eine alternative Ausführungsform des Formmittels 140 (Fig. 15) besteht aus zwei im wesentlichen symmetrisch ausgebildeten Formelementen 112 und 114, welche durch einen im wesentlichen ebenen Spalt 132 voneinander getrennt sind. Die beiden Formelemente 112 und 114 können dabei symmetrisch um die Hauptachse 136 des Haarformgerätes angeordnet sein. Jedes Formelement 112, 114 besteht dabei aus einem Heizteil 116, 118 und je einem sich daran radial nach außen anschließenden Kühlkörper 120, 122. Wenigstens eines der beiden Heizteile 116, 118 muß direkt durch ein Heizelement beheizt sein. Das gegenüberliegende zweite Formelement kann indirekt durch Kontaktwärme durch das erste Heizteil oder auch direkt durch ein separates Heizelement beheizt werden.

An den beiden diametral gegenüberliegenden Enden des Spaltes 132 sind an jedem Heizteil 116, 118 je eine Formkante 124, 128 und 126, 130 vorgesehen. Damit kann eine zu formende Haarsträhne von beiden Seiten in den Spalt 132 eingelegt und erwärmt werden. Nach dem Erwärmen wird das Formmittel 140 ca. 90 bis 180° um seine Hauptachse 136 gedreht, so daß die Haarsträhne an der Außenseite eines der beiden Kühlkörper 120 bzw. 122 zur Anlage kommt. Damit wird eine einfache und sichere Handhabung des Gerätes unabhängig von seiner Dreh- bzw. Bewegungsrichtung ermöglicht. Zur thermischen Entkopplung des Heizteils 118 und des Kühlkörpers 122 eines Formelements 114 wird eine thermische Isolierung 134 zwischen den beiden Bauteilen vorgeschlagen.

Ein in Fig. 15 dargestelltes Formmittel mit im wesentlichen symmetrischem Aufbau ist in perspektivischer Darstellung in Fig. 16 gezeigt. An ein in teilweise geschnittener Darstellung gezeigtes Griffteil 138 schließt sich ein Formmittel 140 an, welches aus zwei im wesentlichen ähnlichen Formelementen 112, 114 besteht. Das obere Formelement 112 ist dabei als Andruckmittel ausgebildet und mit einem Bedienelement 144 auf der Oberseite des Griffteils 138 verbunden, so daß das Formelement 112 schwenkbar gegenüber dem Formelement 114 mit dem Griffteil 138 verbunden ist. Beide Formelemente 112, 114 bestehen aus je einem Heizteil mit je einer Formkante 128, 130, welche sich im wesentlichen parallel zur Hauptachse des Haarformgerätes erstrecken. An die beiden Heizteile der Formelemente 112, 114 schließen sich diametral gegenüberliegend die beiden Kühlkörper 120, 122 an. Diese sind auf ihren gegenüberliegenden Außenseiten mit je einer Reihe von Querrippen 142 zur Führung der zu formenden Haare versehen.

## Patentansprüche

1. Haarformgerät mit einem Griffteil, einem Heizteil (6, 52) mit einer Heizzone zum Erwärmen der Haare (2), einem Kühlkörper (30) und einem Formelement zum Formen der Haare, **dadurch gekennzeichnet, daß** das Formelement als Formkante (10, 88) ausgebildet und die Formkante (10, 88) der Heizzone und der Kühlköper (30) der Formkante (10, 88) nachgeordnet ist, so daß eine zu formende Haarsträhne (2) mittels der Heizzone erwärmbar, die erwärmte Haarsträhne (2) an der Formkante (10, 88) umformbar und die umgeformte Haarsträhne am Kühlköper (30) abkühlbar ist, daß die Formkante (10, 88) an einem vom Heizteil (6, 52) beabstandeten, separaten Formmittel (31) vorgesehen ist und daß zwischen Heizteil (6, 52) und Formmittel (31) eine Haarsträhne (2) durchziehbar ist.

2. Haarformgerät nach Anspruch 10, **dadurch gekennzeichnet, daß** das Formmittel (31) mit dem Andruckmittel, insbesondere der Halteklammer (8), verbunden ist.

3. Haarformgerät nach Anspruch 10 oder 11, **dadurch gekennzeichnet, daß** das Formmittel (30) beweglich an dem Griffteil oder dem Heizteil (6) befestigt, insbesondere an seinem einen Ende durch ein Drehgelenk mit dem Griffteil oder dem Heizteil (6) verbunden ist.

4. Haarformgerät nach Anspruch 1, **dadurch gekennzeichnet, daß** die Formkante (10, 24, 88) im Querschnitt einen bogenförmigen, insbesondere einen kreisbogenförmigen, oder polygonalen oder ähnlichen Verlauf aufweist.

5. Haarformgerät nach Anspruch 1 oder 2, **dadurch gekennzeichnet, daß** die Formkante (10, 24, 88) einen Radius (36) größer 0,1 mm, insbesondere zwischen 0,5 und 5 mm aufweist.

6. Haarformgerät nach Anspruch 1, 2 oder 3, **dadurch gekennzeichnet, daß** die Formkante (10, 24, 88) im wesentlichen parallel zur Hauptachse des Heizteils (6, 20, 52) und/oder eines Andruckmittels (8) angeordnet ist.

7. Haarformgerät nach einem der vorhergehenden Ansprüche, **dadurch gekennzeichnet, daß** sich die Tangenten der Formkante (10, 24, 88) unter einem Winkel kleiner 180° schneiden.

8. Haarformgerät nach einem der vorhergehenden Ansprüche, **dadurch gekennzeichnet, daß** das Formmittel (31) von einem Andruckmittel (8, 84) zur Erzeugung einer Andruckkraft auf die umzuformenden Haare gebildet wird.

9. Haarformgerät nach einem der vorhergehenden Ansprüche, **dadurch gekennzeichnet, daß** die Formkante (10, 24, 88) an dem Andruckmittel (8, 84) vorgesehen ist und das Andruckmittel (8, 84) als Formklammer, insbesondere als relativ zum Griffteil bewegliche Formklammer, ausgebildet ist.

10. Haarformgerät nach einem der vorhergehenden Ansprüche, **dadurch gekennzeichnet, daß** der Kühlkörper (30) im Bereich der Formkante (10) angeordnet ist.

11. Haarformgerät nach Anspruch 10, **dadurch gekennzeichnet, daß** das Heizteil (6), die Formkante (10) und der Kühlkörper (30) im wesentlichen parallel zueinander angeordnet sind.

12. Haarformgerät nach einem der Ansprüche 10 und 11, **dadurch gekennzeichnet, daß** das Formmittel und der Kühlkörper (30) fest miteinander verbunden und relativ beweglich zum Heizteil (6) angeordnet sind.

13. Haarformgerät nach einem der Ansprüche 10 bis 12, **dadurch gekennzeichnet, daß** der Kühlkörper (30) aus einem Werkstoff mit guter Wärmeleitung, beispielsweise Aluminium oder einem ähnlichen Werkstoff besteht oder als Aluminium-Hohlkörper mit einer Paraffinfüllung ausgebildet ist.

14. Haarformgerät nach einem der Ansprüche 10 bis 13, **dadurch gekennzeichnet, daß** der Kühlkörper (30) eine wärmeleitende Beschichtung und/oder Kühlrippen (32) aufweist.

15. Haarformgerät nach einem der Ansprüche 10 bis 14, **dadurch gekennzeichnet, daß** der Kühlkörper (30) aktiv kühlbar ist, beispielsweise durch Kühlluft, ein Peltier-Element oder ähnliches.

16. Haarformgerät nach einem der vorhergehenden Ansprüche, **dadurch gekennzeichnet, daß** das Heizteil (52) und/oder das Formmittel (72) auf der Außenseite Führungs- und/oder Abstandsmittel, insbesondere Rippen (58, 92) aufweist.

17. Haarformgerät nach Anspruch 16, **dadurch gekennzeichnet, daß** die Rippen (58) im wesentlichen quer zur Hauptachse (70) des Gerätes (50) angeordnet sind und/oder jeweils zwei benachbarte Rippen (58) einen umlaufenden Kanal (59) bilden.

18. Haarformgerät nach Anspruch 16 oder 17, **dadurch gekennzeichnet, daß** wenigstens eine Begrenzungsrippe vorgesehen ist.

19. Haarformgerät nach Anspruch 18, **dadurch gekennzeichnet, daß** die beiden äußeren Rippen als Begrenzungsrippen (78) ausgebildet sind und in einer Ebene quer zur Hauptachse (70) des Gerätes die übrigen Rippen (76) (50) zumindest bereichsweise überragen.

20. Haarformgerät nach einem der vorhergehenden Ansprüche, **dadurch gekennzeichnet, daß** die Rippen (58) an wenigstens einem Bauteil, insbesondere dem Heizteil (52) bogenförmig, gewellt oder pfeilförmig ausgebildet sind.

21. Haarformgerät nach einem der vorhergehenden Ansprüche, **dadurch gekennzeichnet, daß** die Rippen, insbesondere die Rippen (92) des Heizteils (52) im wesentlichen parallel zur Hauptachse (70) des Gerätes (50) angeordnet sind.

22. Haarformgerät nach Anspruch 21, **dadurch gekennzeichnet, daß** sich die Rippen (92) im wesentlichen radial von der Hauptachse (70) des Gerätes (50) weg erstrecken.

23. Haarformgerät nach Anspruch 21 oder 22, **dadurch gekennzeichnet, daß** wenigstens eine der beiden äußeren Rippen als Begrenzungsrippe ausgebildet ist und die dazwischenliegenden inneren Rippen zumindest bereichsweise in im wesentlichen radialer Richtung überragt.

24. Haarformgerät nach Anspruch 23, **dadurch gekennzeichnet, daß** die wenigstens eine Begrenzungsrippe flügelartig ausgebildet ist, wobei das dem Griffteil (54) zugewandte Ende der Begrenzungsrippe höher ist, als das dem Griffteil (54) abgewandte Ende der Begrenzungsrippe.

25. Haarformgerät nach einem der vorhergehenden Ansprüche, **dadurch gekennzeichnet, daß** das Heizteil (52) unmittelbar neben der Heizzone wenigstens eine Längsrippe aufweist, welche im wesentlichen parallel zur Hauptachse des Gerätes angeordnet ist und die mit dem Andruckmittel (84) korrespondierende Oberfläche des Heizteils (52) zumindest bereichsweise in radialer Richtung überragt.

26. Haarformgerät nach Anspruch 25, **dadurch gekennzeichnet, daß** die mit dem Andruckmittel (8, 84) korrespondierende Oberfläche des Heizteils (6, 20, 52) in einer Ebene im wesentlichen senkrecht zur Hauptachse des Gerätes einen mittleren Bereich mit einem im wesentlichen konvexen Verlauf aufweist, an den sich wenigstens ein äußerer Bereich mit einem im wesentlichen konkaven Verlauf anschließt.

27. Haarformgerät nach einem der vorhergehenden Ansprüche, **dadurch gekennzeichnet, daß** die Klammer (84) schwenkbar an dem Formmittel (72), insbesondere dem Kühlkörper (82) gelagert ist.

28. Haarformgerät nach Anspruch 27, **dadurch gekennzeichnet, daß** die Schwenkachse (86) der Klammer (84) im wesentlichen parallel zur Längsachse des Kühlkörpers (82) und/oder des Heizteils (52) angeordnet ist.

29. Haarformgerät nach einem der vorhergehenden Ansprüche, **dadurch gekennzeichnet, daß** die Klammer (84) im Querschnitt im wesentlichen spiegelsymmetrisch ausgebildet ist und die Schwenkachse (86) bevorzugt in der Symmetrieebene (87) der Klammer (84) liegt.

30. Haarformgerät nach einem der vorhergehenden Ansprüche, **dadurch gekennzeichnet, daß** das Gerät (50), insbesondere das Griffteil (54) in einer Ebene senkrecht zu seiner Hauptachse (70) eine im wesentlichen elliptische, ovale oder ähnliche Außenkontur aufweist.

31. Haarformgerät nach einem der vorhergehenden Ansprüche, **dadurch gekennzeichnet, daß** das Heizteil (52) und das Formmittel (72) entlang der Hauptachse (70) eine im wesentlichen konstante Querschnittsfläche aufweist und diese Querschnittsfläche kleiner ist als die Querschnittsfläche des vorderen Endes (94) des Griffteils (54).

32. Haarformgerät nach einem der vorhergehenden Ansprüche, **dadurch gekennzeichnet, daß** die Querschnittsfläche des Griffteils (54) vom vorderen zum hinteren, freien Ende (96) kontinuierlich abnimmt.

33. Haarformgerät nach einem der vorhergehenden Ansprüche, **dadurch gekennzeichnet, daß** zwei Formelemente (112, 114) mit je mindestens einer, insbesondere zwei Formkanten (124, 126, 128, 130) vorgesehen sind, wobei die einander gegenüberliegenden Oberflächen der Formelemente (112, 114) einen Klemmbereich zur Aufnahme und Führung der zu formenden Haare bilden.

34. Haarformgerät nach Anspruch 33, **dadurch gekennzeichnet, daß** wenigestens ein erstes Formelement (112) als Andruckmittel ausgebildet ist und relativ beweglich, insbesondere schwenkbar zu dem zweiten Formelement (114) gelagert ist.

35. Haarformgerät nach Anspruch 33 oder 34, **dadurch gekennzeichnet, daß** wenigstens ein Formelement (114) ein Heizteil (116, 118) mit einer Heizzone aufweist, welche direkt beheizbar ist.

36. Haarformgerät nach Anspruch 35, **dadurch gekennzeichnet, daß** ein zweites Formelement (112) aus einem wärmeleitfähigen Werkstoff besteht und mittels Kontaktwärme durch das erste Formelement indirekt beheizbar ist.

37. Haarformgerät nach einem der Ansprüche 33 bis 36, **dadurch gekennzeichnet, daß** die Formelemente (112, 114) auf der der Heizzone abgewandten Seite einen Kühlkörper aufweist.

38. Haarformgerät nach Anspruch 37, **dadurch gekennzeichnet, daß** der Kühlkörper einen aktiv oder passiv kühlbarer Kühlkörper (120, 122) ist.

39. Haarformgerät nach Anspruch 37 oder 38, **dadurch gekennzeichnet, daß** zwischen dem Heizteil (116, 118) und dem Kühlkörper (120, 122) eine thermische Entkopplung, beispielsweise ein Isolator (134) vorgesehen ist.

40. Haarformgerät nach einem der Ansprüche 33 bis 39, **dadurch gekennzeichnet, daß** der Klemmbereich zwischen den beiden Formelementen (112, 114) als ebener Spalt (132) ausgebildet ist, dessen Haupterstreckungsrichtung im wesentlichen parallel zur Hauptachse (136) des Gerätes verläuft.

41. Haarformgerät nach Anspruch 44, **dadurch gekennzeichnet, daß** in einer Ebene im wesentlichen sekrecht zur Hauptachse (136) des Gerätes an beiden Enden des Spaltes (132) und/oder an beiden Formelementen (112, 114) je eine Formkante (124, 126, 128, 130) angeordnet ist.

42. Verfahren zum Umformen der Haare, wobei man die Haare in einer Heizzone erwärmt, in einer Abkühlzone abkühlt und mittels eines Formelements umformt, **dadurch gekennzeichnet, daß** man eine zu formende Haarsträhne (2) zunächst in der Heizzone erwärmt, die erwärmte Haarsträhne (2) danach an einer vom Heizteil (6, 52) separaten Formkante (10, 88, 124, 126, 128, 130), die das Formelement bildet, umformt und die so umgeformte Haarsträhne (2) anschließend in der Abkühlzone abkühlt.

43. Verfahren nach Anspruch 42, **dadurch gekennzeichnet, daß** man die Haare in der Heizzone auf wenigstens Umformungstemperatur erwärmt, wobei die Umformungstemperatur beispielsweise bei ca. 30% relativer Feuchte im Haar ca. 120°C beträgt.

44. Verfahren nach Anspruch 42 oder 43, **dadurch gekennzeichnet, daß** man die Haare zwischen einem Andruckmittel (8, 84) und einem Heizteil (6, 52) einlegt, eine Klemmkraft auf die umzuformenden Haare ausübt und die erwärmten Haare um die Formkante (10, 24) herumzieht, so daß dabei eine Längsseite (38) der Haare gedehnt wird.

45. Verfahren nach einem der Ansprüche 42 bis 44, **dadurch gekennzeichnet, daß** die der Formkante (10, 24) abgewandten Längsseiten (38) der Haare um wenigstens ein Prozent gedehnt werden.

46. Verfahren nach einem der Ansprüche 42 bis 45, **dadurch gekennzeichnet, daß** die dem Heizteil (6) zugewandten Längsseiten der Haare an der Formkante (10) gedehnt werden.

47. Verfahren nach einem der Ansprüche 42 bis 45, **dadurch gekennzeichnet, daß** die dem Heizteil (20) abgewandten Längsseiten der Haare an der Formkante (24) gedehnt werden.

48. Verfahren nach einem der Ansprüche 42 bis 47, **dadurch gekennzeichnet, daß** man die Haare (2) in einem gestrafften Zustand über die Formkante (10, 24, 88) zieht.

49. Verfahren nach einem der Ansprüche 42 bis 48, **dadurch gekennzeichnet, daß** man die Haare nach dem Dehnen durch einen Kühlkörper (30, 82) abkühlt, indem man die Haare (2) an dem Kühlkörper (30, 82) entlangzieht.

50. Verfahren nach Anspruch 49, **dadurch gekennzeichnet, daß** die gedehnten Längsseiten (38) der Haare (2) dem Kühlkörper (30) abgewandt sind.

51. Verfahren nach einem der Ansprüche 42 bis 50, **dadurch gekennzeichnet, daß** die Relativgeschwindigkeit zwischen Formkante (10, 24) und Haaren (2) variabel ist.

52. Verfahren nach einem der Ansprüche 42 bis 51, **dadurch gekennzeichnet, daß** die Oberflächentemperatur des Kühlkörpers (30) kleiner oder gleich 85°C beträgt.

53. Verfahren nach einem der Ansprüche 42 bis 52, **dadurch gekennzeichnet, daß** man glatte Haare lockt.

54. Verfahren nach einem der Ansprüche 42 bis 53, **dadurch gekennzeichnet, daß** man die Haare in den Klemmbereich zwischen den beiden Formelementen (112, 114) einlegt, das Haarformgerät in beliebiger Richtung um seine Hauptachse (136) soweit dreht, daß die Haare wenigstens bereichsweise an einem Kühlkörper (120, 122) anliegen und anschließend das Haarformgerät vom Kopf eines Benutzers wegbewegt, so daß die erwärmten Haare an einer Formkante (124, 126, 128, 130) geformt und die so geformten Haare an dem Kühlkörper (120, 122) abgekühlt werden.

## Claims

1. A hair styling appliance having a handle portion, a heating portion (6, 52) with a heating zone for heating the hair (2), a heat absorbing body (30), and a styling element for styling the hair,
**characterized in that** the styling element is configured as a hair forming ridge (10, 88) and the hair forming ridge (10, 88) is provided downstream of the heating zone and the heat absorbing body (30) is provided downstream of the hair forming ridge (10, 88), so that a strand of hair (2) to be styled is heatable by means of the heating zone, the heated strand of hair (2) is formable on the hair forming ridge (10, 88), and the formed strand of hair is coolable on the heat absorbing body (30), that the hair forming ridge (10, 88) is provided on a separate styling device (31) spaced from the heating portion (6, 52), and that a strand of hair (2) is adapted to be pulled through between the heating portion (6, 52) and the styling device (31).

2. The hair styling appliance as claimed in claim 10,
**characterized in that** the styling device (31) is connected with the pressure-generating element, in particular the retaining clamp (8).

3. The hair styling appliance as claimed in claim 10 or 11,
**characterized in that** the styling device (30) is movably attached to the handle portion or the heating portion (6), having in particular one end thereof connected to the handle portion or the heating portion (6) by a rotary joint.

4. The hair styling appliance as claimed in claim 1,
**characterized in that** the hair forming ridge (10, 24, 88) is of an arcuate cross-section, in particular of a circular-arc-shaped or polygonal or similar cross-section.

5. The hair styling appliance as claimed in claim 1 or 2,
**characterized in that** the hair forming ridge (10, 24, 88) has a radius (36) greater than 0.1 mm, in particular between 0.5 mm and 5 mm.

6. The hair styling appliance as claimed in claim 1, 2 or 3,
**characterized in that** the hair forming ridge (10, 24, 88) is arranged substantially parallel to the main axis of the heating portion (6, 20, 52) and/or a pressure-generating element (8).

7. The hair styling appliance as claimed in any one of the preceding claims,
**characterized in that** the tangents of the hair forming ridge (10, 24, 88) intersect at an angle smaller than 180°.

8. The hair styling appliance as claimed in any one of the preceding claims,
**characterized in that** the styling device (31) is formed by a pressure-generating element (8, 84) for producing a pressure acting on the hair to be formed.

9. The hair styling appliance as claimed in any one of the preceding claims,
**characterized in that** the hair forming ridge (10, 24, 88) is provided on the pressure-generating element (8, 84), and that said pressure-generating element (8, 84) is configured as a styling clamp, in particular as a styling clamp that is movable relative to the handle portion.

10. The hair styling appliance as claimed in any one of the preceding claims,
**characterized in that** the heat absorbing body (30) is arranged in the area of the hair forming ridge (10).

11. The hair styling appliance as claimed in claim 10,
**characterized in that** the heating portion (6), the hair forming ridge (10) and the heat absorbing body (30) are arranged essentially parallel to each other.

12. The hair styling appliance as claimed in any one of the claims 10 and 11,
**characterized in that** the styling device and the heat absorbing body (30) are fixedly connected with each other and arranged so as to be movable relative to the heating portion (6).

13. The hair styling appliance as claimed in any one of the claims 10 to 12,
**characterized in that** the heat absorbing body (30) is made of a material conducting heat well as, for example, aluminum or a similar material, or is configured as a hollow body of aluminum filled with paraffin.

14. The hair styling appliance as claimed in any one of the claims 10 to 13,
**characterized in that** the heat absorbing body (30) is provided with a heat-conducting coating and/or cooling ribs (32).

15. The hair styling appliance as claimed in any one of the claims 10 to 14,
**characterized in that** the heat absorbing body (30) is actively coolable, for example, by means of cooling air, a Peltier element or a similar device.

16. The hair styling appliance as claimed in any one of the preceding claims,
**characterized in that** the heating portion (52) and/or the styling device (72) are provided with guiding and/or spacing elements, in particular ribs (58, 92), on the outside.

17. The hair styling appliance as claimed in claim 16,
**characterized in that** the ribs (58) are arranged essentially transversely to the main axis (70) of the appliance (50) and/or that between each two adjacent ribs (58) a circumferential channel (59) is formed.

18. The hair styling appliance as claimed in claim 16 or 17,
**characterized in that** at least one boundary rib is provided.

19. The hair styling appliance as claimed in claim 18,
**characterized in that** the two outermost ribs are configured as boundary ribs (78) and protrude at least in areas beyond the remaining ribs (76) in a plane transverse to the main axis (70) of the appliance (50).

20. The hair styling appliance as claimed in any one of the preceding claims,
**characterized in that** the ribs (58) are provided on at least one component, in particular the heating portion (52), in an arcuate, undulating or arrow-shaped configuration.

21. The hair styling appliance as claimed in any one of the preceding claims,
**characterized in that** the ribs, in particular the ribs (92) on the heating portion (52), are arranged substantially parallel to the main axis (70) of the appliance (50).

22. The hair styling appliance as claimed in claim 21,
**characterized in that** the ribs (92) extend substantially radially away from the main axis (70) of the appliance (50).

23. The hair styling appliance as claimed in claim 21 or 22,
**characterized in that** at least one of the two outermost ribs is configured as a boundary rib and protrudes at least in areas beyond the inner ribs lying therebetween in an essentially radial direction.

24. The hair styling appliance as claimed in claim 23,
**characterized in that** the at least one boundary rib is configured in wing shape, with the boundary rib's end on the side close to the handle portion (54) being higher than the boundary rib's end on the side remote from the handle portion (54).

25. The hair styling appliance as claimed in any one of the preceding claims,
**characterized in that** the heating portion (52) has directly adjacent to the heating zone at least one longitudinal rib which is arranged substantially parallel to the main axis of the appliance and protrudes at least in areas radially beyond the surface of the heating portion (52) corresponding with the pressure-generating element (84).

26. The hair styling appliance as claimed in claim 25,
**characterized in that** the surface of the heating portion (6, 20, 52) corresponding with the pressure-generating element (8, 84) has one plane configured essentially perpendicular to the main axis of the appliance, forming a central section that follows an essentially convex course and is adjoined by at least one outer section following an essentially concave course.

27. The hair styling appliance as claimed in any one of the preceding claims,
**characterized in that** the clamp (84) is pivotally mounted on the styling device (72), in particular the heat absorbing body (82).

28. The hair styling appliance as claimed in claim 27,
**characterized in that** the pivot axis (86) of the clamp (84) is arranged substantially parallel to the longitudinal axis of the heat absorbing body (82) and/or the heating portion (52).

29. The hair styling appliance as claimed in any one of the preceding claims,
**characterized in that** the clamp (84) is configured essentially in mirror symmetry in cross-section and the pivot axis (86) lies preferably in the plane of symmetry (87) of the clamp (84).

30. The hair styling appliance as claimed in any one of the preceding claims,
**characterized in that** the appliance (50), in particular the handle portion (54), has a substantially elliptical, oval or similar outer contour in a plane perpendicular to its main axis (70).

31. The hair styling appliance as claimed in any one of the preceding claims,
**characterized in that** the heating portion (52) and the styling device (72) are provided with a substantially constant area of cross-section along the main axis (70), and that this area of cross-section is smaller than the area of cross-section of the forward end (94) of the handle portion (54).

32. The hair styling appliance as claimed in any one of the preceding claims,
**characterized in that** the area of cross-section of the handle portion (54) diminishes continuously from the forward to the rearward free end (96).

33. The hair styling appliance as claimed in any one of the preceding claims,
**characterized in that** two styling elements (112, 114) having each at least one, in particular two hair forming ridges (124, 126, 128, 130) are provided, with the opposite surfaces of the styling elements (112, 114) forming a clamping area to receive and guide the hair to be styled.

34. The hair styling appliance as claimed in claim 33,
**characterized in that** at least a first styling element (112) is configured as a pressure-generating element and is mounted movably, in particular pivotally, relative to the second styling element (114).

35. The hair styling appliance as claimed in claim 33 or 34,
**characterized in that** at least one styling element (114) includes a heating portion (116, 118) having a heating zone which is directly heatable.

36. The hair styling appliance as claimed in claim 35,
**characterized in that** a second styling element (112) is made of a thermally conductive material and is indirectly heatable by contact heat from the first styling element.

37. The hair styling appliance as claimed in any one of the claims 33 to 36,
**characterized in that** the styling elements (112, 114) have a heat absorbing body on the side remote from the heating zone.

38. The hair styling appliance as claimed in claim 37,
**characterized in that** the heat absorbing body is an actively or passively coolable heat absorbing body (120, 122).

39. The hair styling appliance as claimed in claim 37 or 38,
**characterized in that** a thermal decoupling arrangement, for example an insulator (134), is provided between the heating portion (116, 118) and the heat absorbing body (120, 122).

40. The hair styling appliance as claimed in any one of the claims 33 to 39,
**characterized in that** the clamping area between the two styling elements (112, 114) is configured as a plane slot (132) whose main direction of extent is essentially parallel to the main axis (136) of the appliance.

41. The hair styling appliance as claimed in claim 44,
**characterized in that** in a plane extending substantially perpendicular to the main axis (136) of the appliance, a hair forming ridge (124, 126, 128, 130) each is arranged on either end of the slot (132) and/or on both styling elements (112, 114).

42. A method of styling hair, comprising the steps of heating the hair in a heating zone, cooling it in a cooling zone and forming it by means of a styling element,
**characterized by** the steps of heating a strand of hair (2) to be styled in the heating zone, then forming the hair strand (2) thus heated on a hair forming ridge (10, 88, 124, 126, 128, 130) separate from the heating portion (6, 52) and providing the styling element, and subsequently cooling the hair strand (2) thus formed in the cooling zone.

43. The method as claimed in claim 42,
**characterized by** the step of heating the hair in the heating zone to at least forming temperature, with the forming temperature amounting to 120°C, approximately, with a relative humidity in the hair of about 30%.

44. The method as claimed in claim 42 or 43,
**characterized by** the steps of inserting the hair between a pressure-generating element (8, 84) and a heating portion (6, 52), exerting a clamping force on the hair to be formed, and pulling the heated hair around the hair forming ridge (10, 24), thus causing a longitudinal side (38) of the hair to be stretched in the process.

45. The method as claimed in any one of the claims 42 to 44,
**characterized in that** the longitudinal sides (38) of the hair facing away from the hair forming ridge (10, 24) are stretched by at least one percent.

46. The method as claimed in any one of the claims 42 to 45,
**characterized in that** the longitudinal sides of the hair close to the heating portion (6) are stretched on the hair forming ridge (10).

47. The method as claimed in any one of the claims 42 to 45,
**characterized in that** the longitudinal sides of the hair facing away from the heating portion (20) are stretched on the hair forming ridge (24).

48. The method as claimed in any one of the claims 42 to 47,
**characterized by** the step of pulling the hair (2) over the hair forming ridge (10, 24, 88) in a tensioned condition.

49. The method as claimed in any one of the claims 42 to 48,
**characterized by** the step of cooling the hair on a heat absorbing body (30, 82) following stretching by pulling the hair (2) along the heat absorbing body (30, 82).

50. The method as claimed in claim 49,
**characterized in that** the stretched longitudinal sides (38) of the hair (2) face away from the heat absorbing body (30).

51. The method as claimed in any one of the claims 42 to 50,
**characterized in that** the relative speed between the hair forming ridge (10, 24) and the hair (2) is variable.

52. The method as claimed in any one of the claims 42 to 51,
**characterized in that** the surface temperature of the heat absorbing body (30) is lower than or equal to 85°C.

53. The method as claimed in any one of the claims 42 to 52,
**characterized in that** the curling operation is performed on straight hair.

54. The method as claimed in any one of the claims 42 to 53,
**characterized by** the steps of introducing the hair in the clamping area between the two styling elements (112, 114), turning the hair styling appliance about its main axis (136) in any direction until at least sections of the hair engage a heat absorbing body (120, 122), and then moving the hair styling appliance away from a user's head, so that the heated hair is formed on a hair forming ridge (124, 126, 128, 130) and the hair thus formed is cooled on the heat absorbing body (120, 122).

## Revendications

1. Appareil pour la mise en forme des cheveux comportant un organe de préhension, un élément chauffant (6, 52) comportant une zone de chauffage servant à chauffer les cheveux (2), un corps de refroidissement (30) et un élément de mise en forme pour la mise en forme des cheveux, **caractérisé en ce que** l'élément de mise en forme est agencé sous la forme d'une arête de mise en forme (10, 88) et que l'arête de mise en forme (10, 88) est disposée en aval de la zone de chauffage et que le corps de refroidissement (30) est disposé en aval de l'arête de mise en forme (10, 88), de sorte qu'une mèche de cheveux (2) devant être mise en forme peut être chauffée au moyen de la zone de chauffage, que la mèche de cheveux chauffée (2) peut être déformées au niveau de l'arête de mise en forme (10, 88) et que la mèche de cheveux déformée peut être refroidie sur le corps de refroidissement (30), que l'arête de mise en forme (10, 88) est prévue sur un moyen séparé de mise en forme (31), qui est distant de l'élément chauffant (6, 52) et qu'une mèche de cheveux (2) peut être tirée entre l'élément chauffant (6, 52) et le moyen de mise en forme (31).

2. Appareil de mise en forme des cheveux selon la revendication 1, **caractérisé en ce que** le moyen de mise en forme (31) est relié au moyen de serrage, notamment à la pince de retenue (8).

3. Appareil de mise en forme des cheveux selon la revendication 10 ou 11, **caractérisé en ce que** le moyen de mise en forme (30) est fixé de manière à être mobile sur l'élément de préhension ou l'élément chauffant (6), et notamment est relié, au niveau de l'une de ses extrémités, à l'élément de préhension ou à l'élément chauffant (6), au moyen d'une articulation tournante.

4. Appareil de mise en forme des cheveux selon la revendication 1, **caractérisé en ce que** l'arête de mise en forme (10, 24, 88) possède, en coupe transversale, une allure de forme arquée, notamment une allure en forme d'arc de cercle ou une allure polygonale ou similaire.

5. Appareil de mise en forme des cheveux selon la revendication 1 ou 2, **caractérisé en ce que** l'arête de mise en forme (10, 24, 88) possède un rayon (36) supérieur à 0,1 mm et compris notamment entre 0,5 et 5 mm.

6. Appareil de mise en forme des cheveux selon la revendication 1, 2 ou 3, **caractérisé en ce que** l'arête de mise en forme (10, 24, 88) est disposée essentiellement en parallèle à l'axe principal de l'élément chauffant (6, 20, 52) et/ou d'un moyen de serrage (8).

7. Appareil de mise en forme des cheveux selon l'une des revendications précédentes, **caractérisé en ce que** les tangentes à l'arête de mise en forme (10, 24, 88) se croisent sous un angle inférieur à 180°.

8. Appareil de mise en forme des cheveux selon l'une des revendications précédentes, **caractérisé en ce que** le moyen de mise en forme (31) est formé par un moyen de serrage (8, 84) servant à appliquer une force de serrage aux cheveux devant être mis en forme.

9. Appareil de mise en forme des cheveux selon l'une des revendications précédentes, **caractérisé en ce que** l'arête de mise en forme (10, 24, 88) est prévue sur le moyen de serrage (8, 84) et que le moyen de serrage (8, 84) est agencé sous la forme d'une pince de mise en forme, notamment sous la forme d'une pince de mise en forme mobile par rapport à l'organe de préhension.

10. Appareil de mise en forme des cheveux selon l'une des revendications précédentes, **caractérisé en ce que** le corps de refroidissement (30) est disposé dans la zone de l'arête de mise en forme (10).

11. Appareil de mise en forme des cheveux selon la revendication 10, **caractérisé en ce que** l'élément chauffant (6), l'arête de mise en forme (10) et le corps de refroidissement (30) sont disposés de manière à être essentiellement parallèles entre eux.

12. Appareil de mise en forme des cheveux selon l'une des revendications 10 et 11, **caractérisé en ce que** le moyen de mise en forme et le corps de refroidissement (30) sont reliés entre eux de façon fixe et sont disposés de manière à être déplaçables et mobiles par rapport à l'élément chauffant (6).

13. Appareil de mise en forme des cheveux selon l'une des revendications 10 à 12, **caractérisé en ce que** le corps de refroidissement (30) est formé d'un matériau présentant une bonne conduction thermique, par exemple de l'aluminium ou un matériau similaire ou est agencé sous la forme d'un corps creux en aluminium possédant un remplissage de paraffine.

14. Appareil de mise en forme des cheveux selon l'une des revendications 10 à 13, **caractérisé en ce que** le corps de refroidissement (30) possède un revêtement thermoconducteur et/ou des ailettes de refroidissement (32)

15. Appareil de mise en forme des cheveux selon l'une des revendications 10 à 14 **caractérisé en ce que** le corps de refroidissement (30) peut être refroidi de façon active, par exemple par de l'air de refroidissement, un élément Peltier ou analogue.

16. Appareil de mise en forme des cheveux selon l'une des revendications précédentes, **caractérisé en ce que** l'élément chauffant (52) et/ou le moyen de mise en forme (72) possède sur sa face extérieure, des moyens de guidage et/ou des moyens formant entretoise, notamment des nervures (58, 92).

17. Appareil de mise en forme des cheveux selon la revendication 16, **caractérisé en ce que** les nervures (58) sont disposées essentiellement transversalement par rapport à l'axe principal (70) de l'appareil (50) et/ou forment respectivement deux nervures voisines (58) et un canal circonférentiel (59).

18. Appareil de mise en forme des cheveux selon la revendication 16 ou 17, **caractérisé en ce qu'**il est prévu au moins une nervure de limitation.

19. Appareil de mise en forme des cheveux selon la revendication 18, **caractérisé en ce que** les deux nervures extérieures sont agencées sous la forme de nervure de limitation (78) et chevauchent au moins par endroits les autres nervures (76) (50) dans un plan transversal par rapport à l'axe principal (70) de l'appareil.

20. Appareil de mise en forme des cheveux selon l'une des revendications précédentes, **caractérisé en ce que** les nervures (58) sont formées sur au moins un composant, notamment l'élément chauffant (52), avec une forme arquée, une forme ondulée ou une forme de flèche.

21. Appareil de mise en forme des cheveux selon l'une des revendications précédentes, **caractérisé en ce que** les nervures, notamment les nervures (92) de l'élément chauffant (52) sont disposées essentiellement parallèlement à l'axe principal (70) de l'appareil (50).

22. Appareil de mise en forme des cheveux selon la revendication 21, **caractérisé en ce que** les nervures (92) s'étendent essentiellement radialement à partir de l'axe principal (70) de l'appareil (50).

23. Appareil de mise en forme des cheveux selon la revendication 21 ou 22, **caractérisé en ce qu'**au moins l'une des deux nervures extérieures est agencée sous la forme d'une nervure de limitation et fait saillie, au moins par endroit, dans une direction sensiblement radiale, au-dessus des nervures intérieures situées entre les nervures principales.

24. Appareil de mise en forme des cheveux selon la revendication 23, **caractérisé en ce que** la au moins une nervure de limitation est agencée en forme d'aile, l'extrémité de la nervure de limitation, qui est tournée vers l'organe de préhension (54), étant supérieure à l'extrémité de la nervure de limitation, qui est située à l'opposé de l'organe de préhension (54).

25. Appareil de mise en forme des cheveux selon l'une des revendications précédentes, **caractérisé en ce que** l'élément chauffant (52) comporte, directement à côté de la zone de chauffage, au moins une nervure longitudinale, qui est disposée essentiellement parallèlement à l'axe principal de l'appareil et qui fait saillie au moins par endroits, dans la direction radiale, au-dessus de la surface de la partie chauffante (52), qui correspond au moyen de serrage (84).

26. Appareil de mise en forme des cheveux selon la revendications 25, **caractérisé en ce que** la surface de l'élément chauffant (6, 20, 52), qui correspond au moyen de serrage (8, 84), possède, dans un plan sensiblement perpendiculaire à l'axe principal de l'appareil, une partie médiane possédant une allure essentiellement convexe, à laquelle se raccorde au moins une partie extérieure ayant une allure essentiellement concave.

27. Appareil de mise en forme des cheveux selon l'une des revendications précédentes, **caractérisé en ce que** la pince (84) est montée de manière à pouvoir pivoter sur le moyen de mise en forme (72), notamment sur le corps de refroidissement (82).

28. Appareil de mise en forme des cheveux selon la revendication 27, **caractérisé en ce que** l'axe de pivotement (86) de la pince (84) est disposé essentiellement parallèlement à l'axe longitudinal du corps de refroidissement (82) et/ou de l'élément chauffant (52).

29. Appareil de mise en forme des cheveux selon l'une des revendications précédentes, **caractérisé en ce que** la pince (84) possède sensiblement une symétrie spéculaire en coupe transversale et que l'axe de pivotement (86) est situé de préférence dans le plan de symétrie (87) de la pince (84).

30. Appareil de mise en forme des cheveux selon l'une des revendications précédentes, **caractérisé en ce que** l'appareil (50), notamment l'organe de préhension (54) possède, dans un plan perpendiculaire à son axe principal (70), un contour extérieur sensiblement elliptique, oval ou similaire.

31. Appareil de mise en forme des cheveux selon l'une des revendications précédentes, **caractérisé en ce que** l'élément chauffant (52) et le moyen de mise en forme (72) possèdent, le long de l'axe principal (70) une surface en coupe transversale sensiblement constante et que cette surface en coupe transversale est inférieure à la surface en coupe transversale de l'extrémité avant (94) de l'organe de préhension (54).

32. Appareil de mise en forme des cheveux selon l'une des revendications précédentes, **caractérisé en ce que** la surface en coupe transversale de l'organe de préhension (54) s'abaisse de l'extrémité avant vers l'extrémité arrière libre (96).

33. Appareil de mise en forme des cheveux selon l'une des revendications précédentes, **caractérisé en ce que** deux élément de mise en forme (112, 114) sont équipés chacun d'au moins un et notamment de deux arêtes de mise en forme (124, 126, 128, 130), les surfaces, qui sont en vis-à-vis, des éléments de mise en forme (112, 114) forment une zone de serrage pour loger et guider les cheveux devant être mis en forme.

34. Appareil de mise en forme des cheveux selon la revendication 33, **caractérisé en ce qu'**au moins un premier élément de mise en forme (112) est agencé sous la forme d'un moyen de serrage et est monté de manière à être déplaçable, notamment de manière à pouvoir pivoter par rapport au second élément de mise en forme (114).

35. Appareil de mise en forme des cheveux selon la revendication 33 ou 34, **caractérisé en ce qu'**au moins un élément de mise en forme (114) possède un élément chauffant (116, 118) comportant une zone de chauffage, qui peut être chauffée directement.

36. Appareil de mise en forme des cheveux selon la revendication 35, **caractérisé en ce qu'**un second élément de mise en forme (112) est constitué par un matériau thermoconducteur et peut être chauffé indirectement, par contact thermique, par le premier élément de mise en forme.

37. Appareil de mise en forme des cheveux selon l'une des revendications 33 à 36, **caractérisé en ce que** les éléments de mise en forme (112, 114) comportent sur la face tournée à l'opposé de la zone de chauffage, un corps de refroidissement.

38. Appareil de mise en forme des cheveux selon la revendication 37, **caractérisé en ce que** le corps de refroidissement est un corps de refroidissement (120, 122) pouvant être refroidi d'une manière active ou passive.

39. Appareil de mise en forme des cheveux selon la revendication 37 ou 38, **caractérisé en ce qu'**entre l'élément chauffant (116, 118) et le corps de refroidissement (120, 122) est prévu un découplage thermique, par exemple un isolateur (134).

40. Appareil de mise en forme des cheveux selon l'une des revendications 33 à 39, **caractérisé en ce que** la zone de serrage entre les deux éléments de mise en forme (112, 114) est agencée sous la forme d'une fente plane (132), dont la direction d'étendue longitudinale est sensiblement parallèle à l'axe principal (136) de l'appareil.

41. Appareil de mise en forme des cheveux selon la revendication 40, **caractérisé en ce que** respectivement une arête de mise en forme (124, 126, 128, 130) est disposé dans un plan sensiblement perpendiculaire à l'axe principal (136) de l'appareil, aux deux extrémités de la fente (132) et/ou sur les deux éléments de forme (112, 114).

42. Procédé pour la mise en forme des cheveux, selon lequel on chauffe les cheveux dans une zone de chauffage, on les refroidit dans une zone de refroidissement et on les met en forme à l'aide d'un élément de mise en forme, **caractérisé en ce qu'**on chauffe tout d'abord une mèche de cheveux (2) devant être mise en forme, dans la zone de chauffage, qu'ensuite on met en forme la mèche de cheveux chauffée (2) au niveau d'une arête de mise en forme (10, 88, 124, 126, 128, 130) qui est séparée de l'élément chauffant (6, 52) et forme l'élément de mise en forme, et qu'on refroidit ensuite la mèche de cheveux (2) ainsi mise en forme dans la zone de refroidissement.

43. Procédé selon la revendication 42, **caractérisé en ce qu'**on chauffe les cheveux dans la zone de chauffage à au moins une température de mise en forme, la température de mise en forme étant égale par exemple à environ 120° pour une humidité relative de 30 % des cheveux.

44. Procédé selon la revendication 42 ou 43, **caractérisé en ce qu'**on introduit les cheveux entre un moyen de serrage (8, 84) et une partie de chauffage (6, 52), qui applique une force de serrage aux cheveux devant être mis en forme et que l'on tire les cheveux chauffés autour de l'arête de mise en forme (10, 24) de telle sorte qu'un côté longitudinal (38) des cheveux est dilaté.

45. Appareil de mise en forme des cheveux selon l'une des revendications 42 à 44, **caractérisé en ce que** les côtés longitudinaux (38) des cheveux, qui sont situés à l'opposé de l'arête de mise en forme (10, 24), sont étirés d'au moins un pour cent.

46. Procédé selon l'une des revendications 42 à 45, **caractérisé en ce que** les côtés longitudinaux des cheveux, qui sont tournés vers l'élément chauffant (6), sont étirés contre l'arête de mise en forme (10).

47. Procédé selon l'une des revendications 42 à 45, **caractérisé en ce que** les côtés longitudinaux, situés à l'opposé de l'élément chauffant (20), sont étirés entre l'arête de mise en forme (24).

48. Procédé selon l'une des revendications 42 à 47, **caractérisé en ce qu'**on tire les cheveux (2) dans un état tendu au-dessus de l'arête de mise en forme (10, 24, 88).

49. Procédé selon l'une des revendications 42 à 48, **caractérisé en ce qu'**on refroidit les cheveux après l'étirement, à l'aide d'un élément de refroidissement (38, 42) par le fait qu'on tire les cheveux (2) le long du corps de refroidissement (30, 82).

50. Procédé selon la revendication 49, **caractérisé en ce que** les côtés longitudinaux étirés (48) des cheveux (2) sont tournés à l'opposé du corps de refroidissement (30).

51. Procédé selon l'une des revendications 42 à 50, **caractérisé en ce que** la vitesse relative entre l'arête de mise en forme (18, 24) et les cheveux (2) est variable.

52. Procédé selon l'une quelconque de revendications 42 à 51, **caractérisé en ce que** la température superficielle du corps de refroidissement (30) est inférieure ou égale à 85°C.

53. Procédé selon l'une des revendications 42 à 52, **caractérisé en ce qu'**on boucle des cheveux lisses.

54. Procédé selon l'une des revendications 42 à 53, **caractérisé en ce qu'**on insère les cheveux dans la zone de serrage entre les deux éléments de mise en forme (112, 114), qu'on fait tourner l'appareil de mise en forme des cheveux dans une direction quelconque autour de son axe principal (136), qu'on applique les cheveux au moins par endroits contre un corps de refroidissement (120, 122) et qu'ensuite on écarte l'appareil de mise en forme des cheveux, de la tête d'un utilisateur de sorte que les cheveux chauffés sont mise en forme contre une arête de mise en forme (124, 126, 128, 130) et que les cheveux ainsi mis en forme sont refroidis sur le corps de refroidissement (120, 122).
